# EUROPÄISCHE PATENTSCHRIFT

(11) **EP 0 208 190 B1**
(45) Veröffentlichungstag und Bekanntmachung des Hinweises auf die Patenterteilung: **11.10.1989**
(21) Anmeldenummer: 86108568.6
(22) Anmeldetag: 24.06.1986
(51) Int. Cl.: A24C 5/35

(54) **Speicher für stabförmige Gegenstände, insbesondere Zigaretten**
Reservoir for rod-shaped articles such as cigarettes
Réservoir pour des objets en forme de tige, notamment des cigarettes

(30) Priorität: 02.07.1985 DE 3523588
(43) Veröffentlichungstag der Anmeldung: 14.01.1987
(73) Patentinhaber: Maschinenfabrik Alfred Schmermund GmbH & Co., D-58285 Gevelsberg (DE)
(72) Erfinder: Knecht, Siegfried, D-5820 Gevelsberg (DE)
(74) Vertreter: Sparing Röhl Henseler Patentanwälte

(56) Entgegenhaltungen:
- FR-A- 2 005 850
- US-A- 4 201 507

## Beschreibung

Die Erfindung betrifft einen Speicher für stabförmige Gegenstände, insbesondere Zigaretten, bestehend aus horizontalen, parallel übereinander angeordneten Förderkanälen, die jeweils paarweise an ihren Enden durch einen Umlenkabschnitt mit einem im Schnitt kreisbogenförmigen Umlenkblech miteinander verbunden sind und einen zickzackförmigen Aufnahmebereich bilden, wobei Förderbänder jeweils an der Ober- und Unterseite jedes Förderkanals sich über dessen Länge erstreckend angeordnet sind und insbesondere jeweils ein Förderband zwei benachbarten Förderkanälen zugeordnet ist, und wobei der Speicher mit einem oberen Einlauf und einem unteren Auslauf für die stabförmigen Gegenstände versehen ist.

Derartige Speicher werden gewöhnlich im Zusammenhang mit Zigarettenherstellungs- und verpackungsanlagen verwendet, wobei ein solcher Speicher dazu dient, im Falle von Störungen im Bereich des Zigarettenpackers die von Zigarettenherstellungsaggregaten angelieferten Zigaretten aufzunehmen und zwischenzuspeichem, bis die Störung am Zigarettenpacker behoben ist. Hierbei werden die Zigaretten in den Speicher über Förderbänder zu dessen Auslauf am unteren Ende des Speichers über einen zickzackförmigen Aufnahmebereich des Speichers gefördert. An den jeweiligen Umlenkabschnitten des zickzackförmigen Aufnahmebereichs bewegen sich die Zigaretten durch Schwerkrafteinwirkung abwärts in den darunterliegenden Förderkanal, in dem sie durch die Förderbänder weiterbewegt werden. Tritt nun eine größere Lücke zwischen den Zigaretten im Aufnahmebereich des Speichers auf, gelangt diese Lücke auch in die Umlenkabschnitte, wodurch diese geleert werden und die nachfolgenden Zigareten im Bereich des Umlenkabschnitts in den darunter befindlichen Förderkanal herunterfallen können. Dies ist jedoch unerwünscht, da sich hierbei Zigaretten querlegen und so zu Störungen Anlaß geben können.

Aus der FR-A-2 005 850 ist eine speichernde Versorgungseinrichtung für stabförmige Gegenstände bekannt, die einen Einlaufbereich mit darunter befindlichem Speicherbereich aufweist, wobei ein Leitblech zwischen beiden Bereichen vorgesehen ist, das im Speicherbereich im Schnitt kreisbogenförmig ist. Zwischen dem Einlauf- und dem Speicherbereich befindet sich ein hin- und herschwenkbares Rückhalteelement, das bei Erreichen eines bestimmten Füllgrades im Speicherbereich wegschwenkt sowie bei leerem Speicherbereich wieder in seine Ausgangsposition zurückschwenkt. Das Rückhalteelement wirkt in Verbindung mit zwei blattfederartigen Halteelementen, um zunächst die stabförmigen Gegenstände zu stauen und dann den Speicherraum entsprechend der Zufuhr kontinuierlich zu vergrößern. Wenn jedoch die Zufuhr im Einlaufbereich ungenügend ist oder ausfällt, können beim Zurückschwenken des Rückhalteelementes Gegenstände mitgenommen und unzulässig beansprucht werden.

Aufgabe der Erfindung ist es, einen Speicher der eingangs genannten Art zu schaffen, bei dem vermieden wird, daß die stabförmigen Gegenstände im Umlenkabschnitt zwischen zwei übereinander befindlichen Förderkanälen des Speichers herunterfallen können oder unzulässig beansprucht werden.

Diese Aufgabe wird dadurch gelöst, daß im Bereich der Umlenkabschnitte Überführungselemente vorgesehen sind, die um die Achse des durch das entsprechende Umlenkblech gebildeten Kreiszylinderbogens drehbar sind, sich im wesentlichen über den Radius des Kreiszylinderbogens erstrecken und seitlich benachbart zu dem entsprechenden Förderband angeordnet sind, wobei der Drehantrieb der jeweiligen Überführungselemente durch Füllstandssensoren betätigbar ist, die in dem jeweiligen Förderkanal stromaufwärts benachbart zu dem Umlenkabschnitt und in stromaufwärtiger Richtung mit Abstand zueinander angeordnet sind.

Hierdurch wird bewirkt, daß die stabförmigen Gegenstände im Umlenkabschnitt zwischen zwei übereinander befindlichen Förderkanälen, wenn eine Lücke zwischen den stabförmigen Gegenständen auftritt, von Überführungselementen abgestützt und über den Umlenkabschnitt in den unteren Förderkanal heruntergetragen werden, so daß ein Herunterfallen der stabförmigen Gegenstände und eventuell damit verbundene Störungen vermieden werden.

Da die Überführungselemente um ihre Drehachse gedreht. werden, um in Überführungsstellung zu gelangen, und nicht entgegen der Förderrichtung der stabförmigen Gegenstände zurückgeschwenkt werden, werden letztere keinen unzulässigen Beanspruchungen durch die Überführungselemente ausgesetzt.

Zweckmäßigerweise sind die Überführungselemente koaxial zu Umlenkrollen der Förderbänder drehbar.

Auf der Welle der Umlenkrolle auf jeder Seite des Förderbandes kann ein Zahnrad drehbar gegenüber der Welle angeordnet sein, wobei die Zahnräder mit den Überführungselementen verbunden und synchron antreibbar sind.

Die Überführungselemente eines Umlenkabschnitts können bei durch die Füllstandssensoren festgestellten fehlenden Gegenständen in eine Position, die etwa senkrecht aufwärts bis horizontal ist, drehbar und in dieser haltbar sein, bis der Förderkanal aufgefüllt ist, wodurch die Überführungselemente über die Füllstandssensoren durch Drehen in Abwärtsrichtung in ihre Ausgangsposition bringbar sind.

Die Füllstandssensoren sind zweckmäßigerweise Lichtschranken.

Der Drehantrieb von Überführungselementen eines Umlenkabschnitts kann durch das Vorliegen gleicher Ausgangssignale der zugehörigen Füllstandssensoren betätigbar bzw. abschaltbar sein.

Die Erfindung wird nachstehend anhand des in den beigefügten Abbildungen dargestellten Ausführungsbeispiels näher erläutert.
Fig. 1 zeigt schematisch einen Speicher für Zigaretten.
Fig. 2 zeigt im Schnitt einen Umlenkabschnitt zwischen zwei übereinander befindlichen Förderkanälen des Speichers von Fig. 1.

Der in Fig. 1 dargestellte Speicher 1 besitzt einen Einlauf 2 an einem oberen Ende und einen Auslaß 3 an seiner Unterseite, wobei der Einlaß 2 mit dem Auslaß 3 durch einen L-förmigen Förderkanal 4 für den normalen Zigarettenfluß einerseits und über einen zickzackförmigen Aufnahmebereich andererseits, der das eigentliche Speichervolumen bildet, verbunden sind. Der zickzackförmige Aufnahmebereich besteht aus übereinander angeordneten Förderkanälen 5, die durch Umlenkabschnitte 6 paarweise miteinander verbunden sind. Der oberste Förderweg kann nach oben offen sein, wie in dem dargestellten Ausführungsbeispiel gezeigt ist. Zwischen den Förderkanälen 5 sind Förderbänder 7 angeordnet, die um Umlenkrollen 8, 9 geführt sind. Hierbei sind die Umlenkrollen 9 auf einer etwa über ein Zahnrad 10 angetriebenen Welle 11 angeordnet. Sämtliche Rollen 9 werden über einen gemeinsamen, nicht dargestellten Antrieb angetrieben. Die Förderbänder 7 erstrecken sich über die Länge des jeweiligen Förderkanals 5 bis zu dem Umlenkabschnitten 6, wobei jeweils ein Förderband einen Förderkanal 5 unterseitig und den darunter befindlichen Förderkanal 5 oberseitig begrenzt, so daß die in einem Förderkanal 5 befindlichen, in mehreren Schichten übereinander angeordneten . Zigaretten 12, die die gesamte Höhe des Förderkanals 5 einnehmen, in Richtung zum. Auslauf 3 des Speichers 1 durch den Untertrum eines Förderbandes 7 von der Oberseite her und durch den Obertrum eines darunter befindlichen Förderbandes 7, die in gleicher Richtung gemäß den Pfeilen 13 angetrieben sind, bewegt werden.

Im Bereich der Umlenkabschnitte 6, die durch kreiszylinderbogenförmige Umlenkbleche 14 begrenzt sind, die mit Seitenwandungen 15 der Förderkanäle 5 verbunden sind, sind zwei stabförmige Überführungselemente 16 vorgesehen, die beiderseits des entsprechenden Förderbandes 7 angeordnet sind. Auf der Welle 11 befindet sich zu beiden Seiten der Rolle 9 jeweils eine gegenüber der Welle 11 drehbare Hülse 17, die das Überführungselement 16 benachbart zum Förderband 7 trägt, wobei sich das Überführungseiement 16 von der Hülse 17 bis etwa zum Umlenkblech 14 erstreckt. Die Hülse 17 trägt ein Ritzel 18, das über ein Zahnrad 19 mit einem weiteren Zahnrad 20 in Eingriff steht, wobei die beiden Zahnräder 20 über eine gemeinsame Welle 21 mit einem nicht dargestellten Drehantrieb verbunden sind. Stromaufwärts von jedem Umlenkabschnitt 6 sind zwei Füllstandssensoren 22 mit Abstand zueinander im Bereich unterhalb des jeweiligen Untertrums des darüber befindlichen Förderbandes 7 angeordnet. Als Füllstandssensoren werden vorzugsweise Lichtschranken verwendet.

Die Lichtschranken 22 sind mit einem Abstand zueinander angeordnet, daß größere Lücken zwischen den Zigaretten 12 entdeckt werden können.

Unter größeren Lücken werden solche verstanden, die dazu führen, daß Zigaretten 12 im Bereich des jeweiligen Umlenkabschnitts 6 in den darunter befindlichen Förderkanal 5 fallen können, wenn die Lücke den Umlenkabschnitt 6 erreicht und zu dessen Entleerung führt.

Wenn die Lichtschranken 22 eine derartige größere Lücke entdecken, da der Lichtweg von beiden nicht durch im Förderkanal 5 befindliche Zigaretten unterbrochen wird, wird hierdurch der Drehantrieb für die Übertragungselemente 16 betätigt, so daß diese aus ihrer Ausgangsposition, in der sie parallel zu dem Förderband 7 außerhalb des Umlenkabschnitts 6 angeordnet sind; in eine Absperrposition um einen Winkel von 90 bis 180° gedreht werden, so daß der obere Förderkanal 5 des durch den Umlenkabschnitt 6 verbundenen Förderkanalpaars abgesperrt wird, so daß sich die Zigaretten 12 vor den Überführungselementen 16 sammeln können. Wenn die Lichtschranken 22 anschließend feststellen, daß der hiervon überwachte Bereich durch Zigaretten 12 gefüllt ist, wird der Drehantrieb für die Übertragungselemente 16 erneut betätigt, wodurch diese in ihre Ausgangsposition weitergedreht werden, wobei sie die sich dagegen abstützenden Zigaretten 12 in den darunter befindlichen Förderkanal 5 heruntertragen, so daß die Zigaretten 12 nicht von einem Förderkanal 5 in den anderen im Umlenkabschnitt 6 herunterfallen können.

Die Übertragungselemente 16 sind in Fig. 1 in verschiedenen Stellungen dargestellt.

Bei der dargestellten Ausführungsform sind zwei Zuläufe 23, 23a für den Speicher 1 vorgesehen, wobei der Zulauf 23 senkrecht nach oben und der Zulauf 23a horizontal zum Einlauf 2 des Speichers 1 fördert. Am Einlauf 2 des Speichers 1 ist ein Paar von Sperr-Elementen 26 angeordnet, die etwa so. ausgebildet sein können wie die Übertragungselemente 16. Sie dienen dazu, den Zulauf 23 zu verschließen, wenn dieser keine Zigaretten enthält, so daß die den Zulauf 23a beschickende Maschine weiterarbeiten kann.

Der Auslauf 3 des Speichers 1 führt beispielsweise über eine Verzweigung 24 zum Einlauf eines Zigarettentrichters 25 eines Zigarettenpackers.

## Patentansprüche

1. Speicher für stabförmige Gegenstände (12), insbesondere Zigaretten, bestehend aus horizontalen, parallel übereinander angeordneten Förderkanälen (5), die jeweils paarweise an ihren Enden durch einen Umlenkabschnitt (6) mit einem im Schnitt kreisbogenförmigen Umlenkblech (14) miteinander verbunden sind und einen zick-zackförmigen Aufnahmebereich bilden, wobei Förderbänder (7) jeweils an der Ober- und Unterseite jedes Förderkanals (5) sich über dessen Länge erstreckend .angeordnet sind und insbesondere jeweils ein Förderband (7) zwei benachbarten Förderkanälen (5) zugeordnet ist, und wobei der Speicher mit einem oberen Einlauf (2) und einem unteren Auslauf (3) für die stabförmigen Gegenstände (12) versehen ist, dadurch gekennzeichnet, daß im Bereich der Umlenkabschnitte (6) Überführungselemente (16) vorgesehen sind, die um die Achse des durch das entsprechende Umlenkblech (14) gebildeten Kreiszylinderbogens drehbar sind, sich im wesentlichen über den Radius des Kreiszylinderbogens erstrecken und seitlich benachbart zu dem entsprechenden Förderband (7) angeordnet sind, wobei der Drehantrieb (17 bis 21) der jeweiligen Überführungselemente (16) durch Füllstandssensoren (22) betätigbar ist, die in dem jeweiligen Förderkanal (5) stromaufwärts benachbart zu dem Umlenkabschnitt (6) und in stromaufwärtiger Richtung mit Abstand zueinander angeordnet sind.

2. Speicher nach Anspruch 1, dadurch gekennzeichnet, daß die Überführungselemente (16) koaxial zu Umlenkrollen (9) der Förderbänder (7) drehbar sind.

3. Speicher nach Anspruch 2, dadurch gekennzeichnet, daß auf der Welle (11) der Umlenkrolle (9) auf jeder Seite des Förderbandes (7) ein Zahnrad (18) drehbar gegenüber der Welle (11) angeordnet ist, wobei die Zahnräder (18) mit den Überführungselementen (16) verbunden und synchron antreibbar sind.

4. Speicher nach einem der Ansprüche 1 bis 3, dadurch gekennzeichnet, daß die Überführungselemente (16) eines Umlenkabschnitts (6) bei durch die Füllstandssensoren (22) festgestellten fehlenden Gegenständen (12) in eine Position, die etwa senkrecht aufwärts bis horizontal ist, drehbar und in dieser haltbar sind, bis der Förderkanal (5) aufgefüllt ist, wodurch die Überführungselemente (16) über die Füllstandssensoren (22) durch Drehen in Abwärtsrichtung in ihre Ausgangsposition bringbar sind.

5. Speicher nach einem der Ansprüche 1 bis 4, dadurch gekennzeichnet, daß die Füllstandssensoren (22) Lichtschranken sind.

6. Speicher nach einem der Ansprüche 1 bis 5, dadurch gekennzeichnet, daß der Drehantrieb von Überführungselementen (16) eines Umlenkabschnitts (6) durch das Vorliegen gleicher Ausgangssignale der zugehörigen Füllstandssensoren (22) betätigbar bzw. abschaltbar ist.

## Claims

1. A store for rod-shaped articles (12), more particularly cigarettes, comprising horizontal parallel superposed conveying ducts (5) interconnected in pairs at their ends by a guide portion (6) comprising a baffle (14) of circular-arc shaped section, thus forming a zigzag receiving area, conveyor belts (7) being disposed at the top side and underside of each conveying channel (5) and extending along it and, more particularly, one conveyor belt (7) being associated with each pair of adjacent conveying channels (5), the store having a top inlet (2) and a bottom outlet (3), for the rod-shaped articles (12), characterised in that transfer components (16) are disposed at the guide portions (6) and are rotatable around the axis of the circular cylindrical arc formed by the corresponding baffle (14), extend substantially over the radius of the circular cylindrical arc, and are disposed at the side of and adjacent the corresponding conveyor belt (7), the drive (17 to 21) for rotating the respective transfer components (16) being actuatable by level sensors (22) which are disposed in the respective conveying channel (5) upstream of and adjacent the guide portion (6) and are spaced apart from one another in the upstream direction.

2. A store according to claim 1, characterised in that the transfer components (16) are rotatable coaxially with guide rollers (9) on the conveyor belts (7).

3. A store according to claim 2, characterised in that a gearwheel (18) is rotatably mounted on the shaft (11) of the guide pulley (9) on each side of the conveyor belt (7), and the gearwheels (18) are connected to the transfer components (16) and drivable in synchronism therewith.

4. A store according to any of claims 1 to 3, characterised in that the transfer components (16) of a guide portion (6) where the absence of articles (12) is detected by the level sensors (22) are rotatable into a position varying from substantially vertically upwards to horizontal, and are adapted to be held in this position until this conveying channel (5) is filled, as a result of which the transfer components (16) are rotatable downwards their starting position, via the level sensors (22).

5. A store according to any of claims 1 to 4, characterised in that the level sensors (22) are light barriers.

6. A store according to any of claims 1 to 5, characterised in that the drive for rotating transfer components (16) of. a guide portion (6) is adapted to be actuated or switched off when the same output signals are received from the associated level sensors (22).

## Revendications

1. Magasin pour objets en forme de bâtonnets (12), plus particulièrement pour cigarettes, comprenant deux conduits d'acheminement (5) disposés parallèlement l'un au-dessus de l'autre, qui sont reliés entre eux à leurs extrémités par une section de déviation (6) comportant une plaque déflectrice (14) de section en arc de cercle et qui forment une zone réceptrice en zigzag, des bandes transporteuses (7) étant disposées de façon à s'étendre au-dessus et en-dessous de chacun des conduits d'acheminement (5), longitudinalement et, plus précisément, une bande transporteuse (7) étant affectée à deux conduits d'acheminement (5) adjacents, et le magasin étant pourvu d'une entrée supérieure (2) et d'une sortie inférieure (3) pour les objets en forme de bâtonnets (12), caractérisé par le fait que des éléments de transfert (16) sont prévus au niveau des sections de déviation (6), lesquels peuvent pivoter autour de l'axe de la partie cylindrique formée par la plaque de déviation (14) correspondante, qu'ils s'étendent substantiellement à hauteur du rayon de la partie cylindrique et sont disposés latéralement et adjacents à la bande transporteuse (7) correspondante, la commande de la rotation (17 à 21) de chacun des éléments de transfert (16) étant actionnée par des détecteurs d'absence d'objets (22) placés dans le conduit d'acheminement (5) correspondant, en amont et au voisinage de la section de déviation (6) et à distance l'un de l'autre dans le sens amont.

2. Magasin selon la revendication 1, caractérisé par le fait que les éléments de transfert (16) sont montés pivotants coaxialement aux rouleaux de guidage (9) de la bande transporteuse (7).

3. Magasin selon la revendication 2, caractérisé par le fait qu'au niveau de l'arbre 11 est disposé, sur le rouleau de guidage (9), de part et d'autre de la bande transporteuse (7), une roue dentée (18) montée pivotante par rapport -à -l'arbre (11), les roues dentées (18) étant liées aux éléments de transfert (16) et susceptibles d'être entraînées en synchronisme avec eux.

4. Magasin selon l'une des revendications 1 à 3, caractérisé par le fait que les éléments de transfert (16) d'une section de déviation (6), lorsque les détecteurs d'absence (22) constatent l'absence d'objets (12), peuvent pivoter et être maintenus dans une position dirigée sensiblement verticalement et vers le haut, jusqu'à ce que le conduit d'acheminement (5) soit rempli et que les éléments de transfert (16) au-dessus des détecteurs d'absence (22) peuvent être ramenés à leur position d'origine par rotation de haut en bas.

5. Magasin selon l'une des revendications 1 à 4, caractérisé par le fait que les détecteurs d'absence (22) sont des barrières photoélectri- ques.

6. Magasin selon l'une des revendications 1 à 5, caractérisé par le fait que la commande de rotation des éléments de transfert (16) d'une section de déviation (6) peut être actionnée ou stoppée par la présence de signaux de sortie identiques sur les détecteurs d'absence (22) correspondants.
